# EUROPÄISCHE PATENTSCHRIFT

(11) **EP 2 763 915 B1**
(45) Veröffentlichungstag und Bekanntmachung des Hinweises auf die Patenterteilung: **06.04.2016**
(21) Anmeldenummer: 12766681.6
(22) Anmeldetag: 02.10.2012
(51) Int. Cl.: B65D 88/12, B65D 88/74, B65D 90/10

(54) **VERSCHLUSSANORDNUNG FÜR EINEN BEHÄLTER, MANNLOCHANORDNUNG, TANKCONTAINER SOWIE VERFAHREN ZUM TRANSPORT VON LEBENSMITTELN DAMIT**
CLOSING ASSEMBLY FOR A VESSEL, MANHOLE, TANK AND METHOD FOR TRANSPORTING FOODS THEREWITH
DISPOSITIF DE FERMETURE POUR UN RÉCIPIENT, TROU D'HOMME, CITERNE ET PROCÉDÉ DE TRANSPORT DE PRODUITS ALIMENTAIRES AVEC UN TEL DISPOSITIF

(30) Priorität: 03.10.2011 DE 102011054137
(43) Veröffentlichungstag der Anmeldung: 13.08.2014
(73) Patentinhaber: Buhold Management Ltd., Valletta VLT 1961 (MT)
(72) Erfinder: BOS, Patrick, NL-6136 KR Sittard (NL); McLAREN, Timothy Neil, 6001 Port Elizabeth (ZA)
(74) Vertreter: Gerhard, Till
(86) Internationale Anmeldenummer: PCT/EP2012/069448
(87) Internationale Veröffentlichungsnummer: WO 2013/050362

(56) Entgegenhaltungen:
- DE-A1- 4 425 396
- JP-A- 9 188 388
- JP-A- 59 128 428
- US-A- 4 830 182

## Beschreibung

Die vorliegende Erfindung betrifft eine Verschlussanordnung für einen Transportbehälter, insbesondere ein Tankcontainer, sowie ein Verfahren zum aseptischen Transport von Flüssigkeiten und Schüttgütern, insbesondere Lebensmittel, Medikamente o.Ä.

Transportbehälter und insbesondere auch Tankcontainer dienen dazu, Flüssigkeiten und Gase über lange Strecken zu transportieren. Tankcontainer werden insbesondere in intermodalen Verkehren eingesetzt, bei denen die Tankcontainer auf unterschiedlichen Verkehrsträgern (Schiene, Straße, See) transportiert werden, ohne dass dazu ein Umfüllen der Ladung erforderlich wäre.

Tankcontainer werden auch eingesetzt, um empfindliche, verderbliche Ladegüter wie Lebensmittel und Medikamente über weite Distanzen zu befördern. Dies können z.B. Milch, Fruchtsäfte oder Medikamente sein.

Ein besonders hoher Transportbedarf besteht für Orangensaft, der beispielsweise aus Süd- und Mittelamerika nach Nordeuropa transportiert wird. Der überwiegende Anteil vom Orangensaft wird in den Anbaugebieten aufkonzentriert. Dabei wird dem Saft durch Kälte- und oder Wärmebehandlungen Wasser entzogen. Dieses Orangensaftkonzentrat wird dann tiefgekühlt in eigens dafür vorgesehenen Tankschiffen transportiert. Am Abfüllort wird dann das Orangensaftkonzentrat wieder mit Wasser verdünnt, gegebenenfalls mit "Fruchtfleisch" und anderen Zusätzen versehen und abgefüllt. Dieses Verfahren ist durch den notwendigen Wasserentzug energetisch aufwändig. Darüber hinaus leidet die Geschmacksqualität des Orangensafts bei diesem Verfahren.

Es besteht auf den großen Orangensaftmärkten ein zunehmender Bedarf an frischem, weit gehend unbehandeltem Orangensaft, der nicht aus Konzentrat hergestellt wird, sondern direkt nach dem Auspressen abgefüllt und konsumiert werden kann, so genannter NFC (NOT- FROM-CONCENTRATE) Orangensaft. NFC-Saft ist leicht verderblich und seine Qualität leidet bei Keimbefall.

Der für Saftkonzentrat vorgesehene Tankschifftransport ist zwar für NFC-Saft im Prinzip auch möglich. Die Tankschiffe werden gekühlt, und der Saft wird in weitgehend keimfreien und sterilisierbaren Behältern transportiert, bei denen das Keimwachstum an der Oberfläche des Ladeguts zusätzlich durch eine Stickstoffdecke (Sauerstoffentzug) minimiert wird. Vor dem Abfüllen muss der Saft jedoch zunächst aus dem Schiff in einen weiteren Transportbehälter umgefüllt werden, mit dem er dann zu den Abfüllanlagen transportiert werden kann. Bei jedem Umfüllvorgang besteht jedoch das Risiko, dass das Ladegut mit Keimen verunreinigt wird.

Die Anzahl der Umfüllvorgänge und damit die Anzahl potentieller Verunreinigungspunkte kann mit dem Transport in Tankcontainern erheblich reduziert werden. Mit geeigneten Tankcontainern kann eine Transportkette gebildet werden, bei denen der Saft - oder ein anderes Transportgut - vom Erzeuger zum Endverbraucher (Abfüller) ohne Umfüllvorgänge transportiert werden kann.

Der Transport im Tankcontainer muss jedoch weit gehend aseptisch erfolgen, da jede Keimbelastung die Saftqualität erheblich mindern kann. Ein Problem besteht dabei darin die Anschlüsse (Oben-, Untenentleerung, Belüftung, Sicherheitsventil. Reinigungsköpfe, Mannloch, etc.) so auszuführen, dass während des Transports auch bei wechselnden Umweltbedingungen (Temperaturschwankungen, Wind und Wetter, Umschlag und andere Einflüsse während des Transportes) keine Keime durch die Anschlüsse eindringen können.

Dieses Problem stellt sich insbesondere bei Tanköffnungen mit großem Durchmesser wie zum Beispiel Mannlochanordnungen, die zur Wartung und Inspektion solcher Tankcontainer erforderlich sind. Übliche Mannlochdichtungen bestehen aus lebensmittelverträglichen Gummi- bzw. PTFE-Werkstoffen, die jedoch eine gewisse Porosität aufweisen und vor allem bei längeren Transporten keinen sicheren Schutz gegen das Eindringen von Keimen bilden.

Tankcontainer mit einem doppelwandigen Tankbehälter mit erhöhter Leckagesicherheit für überwachungspflichtige Stoffe, dessen Deckel mit Doppeldichtungen versehen sind, sind beispielsweise aus der DE 44 25 396 A1 bekannt. Hier wird der Druck in einem Überwachungsraum zwischen einem inneren und einem äußeren Dichtungsring der Doppeldichtung überprüft und eine Druckänderung (Anstieg oder Abfall) detektiert, um ggf. ein Warnsignal abzugeben, welches die erfasste Leckage zum Überwachungsraum anzeigt.

Eine weitgehend dauerhafte aseptische Abdichtung von Anschlüssen und insbesondere von Mannlochanordnungen ist bei herkömmlichen Tankcontainern nicht bekannt.

Es besteht daher die Aufgabe eine Verschlussanordnung bereitzustellen, die auch bei langen Transporten unter widrigen Bedingungen zuverlässig und kontrollierbar das Eindringen von Keimen in den Laderaum, den Tankinnenraum, verhindert und dessen aseptischen bzw. sterilisierten Zustand weitgehend erhält.

Diese Aufgabe löst die Verschlussanordnung gemäß Anspruch 1. Dabei ist eine besondere Dichtungsanordnung vorgesehen, und zwar zwischen dem eine Behälteröffnung umgebenden ersten Dichtbereich und einem diese Behälteröffnung abdeckenden Deckel, der an seinem Umfang einen entsprechend verlaufenden zweiten Dichtbereich aufweist. Die Dichtungsanordnung umfasst einen äußeren und einen inneren Dichtungsring. Diese bilden einen ebenfalls ringförmigen Zwischenraum, der eine Keimbarriere umfasst. Diese Keimbarriere kann zwischen den beiden Dichtungsringen fixiert werden; gleichzeitig definieren die Dichtungsringe die maximale Ausdehnung der Keimbarriere.

Dabei ist diese Keimbarriere als sterilisierendes Fluid ausgebildet, das zwischen den beiden Dichtungsringen und zwischen dem ersten und zweiten Dichtungsbereich verläuft. So ein Fluid (Gas, Dampf oder Flüssigkeit) neutralisiert beispielsweise von außen durch Druckschwankungen oder Undichtigkeiten eintretende Keime und verhindert, dass diese ins Tankinnere und damit ans Ladegut gelangen.

Der Zwischenraum kann dabei eine Kammer bilden oder aufweisen, die mit einem Zu- und/oder einem Ablauf versehen ist, durch die das sterilisierende Fluid zu- und/oder abführbar ist. Damit können auch Wirkstoffe verwendet werden, deren keimabtötende Wirkung mit der Zeit nachlassen.

Keimabtötende Gase können über den Zulauf ersetzt werden. Es ist so auch möglich die Kammer mit einem geeigneten Gas unter Überdruck zu setzen, so dass auch der Überdruck dafür sorgt, dass keine Keime von außen in den Zwischenraum bzw. weiter ins Tankinnere eindringen können. Die Gasversorgung kann dabei über einen gesonderten Gasspeicher (Druckflasche, Gaserzeuger) erfolgen.

Es gibt auch Ausführungen, bei denen dieser Zwischenraum bzw. die Kammer mit einer Zufuhr- und/oder Umwälzeinrichtung spülbar ist. Bei so einer Ausführung kann dann das entsprechende Fluid in dem Zwischenraum bzw. in der Kammer zirkulieren und spült damit eventuell eindringende Keime hinaus.

Eine andere Ausführung sieht vor, in den Zwischenraum eine Einlage einzubringen, die das sterilisierende Fluid aufnimmt und ggf. bindet. So eine Einlage kann ein Vlies, Geflecht, Gewebe oder ein Schaumstoffwerkstoff sein, der vor dem Verschließen des Behälters mit einem sterilisierenden Fluid getränkt wird und dann in den Zwischenraum eingelegt wird.

In einer weiteren Ausführung sind am behälterseitigen ersten und am deckelseitigen zweiten Dichtbereich Lamellen bzw. Nuten vorgesehen, die bei aufgesetztem Deckel ineinandergreifen und einen Labyrinth artigen Querschnitt bilden. Damit wird die Passage
von eindringenden Keimen durch die Keimbarriere zusätzlich erschwert bzw. verlängert. Dies erhöht die Einwirkzeit eines sterilisierenden Fluids, so dass eindringende Keime noch zuverlässiger abgetötet werden können.

Es gibt auch Ausführungen, bei denen mehrere Verschlussanordnungen mit den oben beschriebenen Eigenschaften an einem Behälter vorgesehen sind und diese gemeinsam über eine zentrale Versorgungseinheit mit einem entsprechenden sterilisierenden Fluid versorgt werden.

Da die Dichtfläche an Mannlochanordnungen besonders groß ist, bietet sich die Verwendung einer erfindungsgemäßen Verschlussanordnung insbesondere für solche Mannloch- oder Inspektionsöffnungen an.

Wie oben beschrieben ist der aseptische Transport in Tankcontainern besonders schwierig. Daher ist die Verwendung dieser erfindungsgemäßen Verschlussanordnungen insbesondere für Tankcontainer besonders vorteilhaft, und bildet einen wichtigen Baustein, um auch mit Tankcontainern aseptische Transporte zu ermöglichen.

Die vorliegende Erfindung betrifft weiterhin ein Verfahren zum aseptischen Transport von Lebensmitteln, insbesondere von Orangensaft, mit den Schritten:
Bereitstellen eines Transportbehälters insbesondere eines Tankcontainers, mit einer erfindungsgemäßen Verschlussanordnung (so wird ein aseptischer Transport zuverlässig unterstützt),
   - Befüllen des Transportbehälters mit flüssigen Lebensmitteln,
   - Transport des Transportbehälters und
   - Entleeren des Transportbehälters.

Neben den von außen eindringenden Keimen spielt beim Transport von empfindlichen Ladegütern auch die Keimarmut des Ladeguts selbst eine wichtige Rolle. Insbesondere bei natürlichen Produkten (z.B. Säfte oder Milch) ist ohne geschmacksverändernde Temperaturbehandlungen eine völlige Keimfreiheit oftmals nicht möglich. Um diese vorhandenen Keime inaktiv zu halten bzw. deren Vermehrung zu behindern oder zu stoppen, sind weitere Schritte vorzusehen:
- das Temperieren des Tankcontainers (in der Regel Kühlen auf Temperaturen nahe 0°),
- Transportbedinungen (-daten) erfassen und zu dokumentieren (dazu können zusätzlich die Temperatur und der Ort erfasst und gespeichert werden),
- die Überwachungsqualität kann weiter gesteigert werden, indem ständig oder regelmäßig Ort und Temperatur an eine Überwachungsstelle (Transportleitstand) übermittelt werden,
- in einem weiteren Schritt können die Temperiereinrichtungen (z.B. eine Kühlanlage) mittels der erfassten Daten gesteuert werden.

Die Aufzeichnung, Speicherung, Übermittlung und/oder die Auswertung der Daten lässt Rückschlüsse darauf zu, welchen Einflüssen des Ladegut während des Transportes ausgesetzt war. So kann die Produktqualität bestimmt und klassifiziert werden (z.B. die weitere Haltbarkeit nach dem Transport).

Es gibt auch Ausführungen bei denen das Verfahren dahingehend verfeinert werden kann, dass während des Transports automatisiert Keimanalysen des Ladeguts vorgenommen werden und in Abhängigkeit von der gemessenen Keimanzahl eine erforderliche Kühltemperatur bestimmt wird. So kann beispielsweise bei besonders niedriger Keimanzahl im Ladegut die Kühltemperatur unter Umständen angehoben werden. So kann Energie gespart werden, und letztlich können Transportkosten gesenkt werden.

Ausführungsbeispiele der vorliegenden Erfindung werden anhand der Zeichnungen erläutert. Dabei zeigt:
Figur 1 eine perspektivische Ansicht eines Tankcontainers, der für die Verwendung einer erfindungsgemäßen Verschlussanordnung geeignet ist;
Figur 2 einen Ausschnitt des in Figur 1 dargestellten Tankcontainers mit einem Kühlaggregat;
Figur 3 den Untenentleerungsbereich des in Figur 1 dargestellten Containers;
Figur 4 die Scheitelanschlüsse im Mannlochbereich des in Figur 1 dargestellten Tankcontainers;
Figur 5 eine schematische Darstellung eines zur Datenübermittlung und zur Ortsbestimmung geeigneten Tankcontainers;
Figur 6 eine Ansicht von oben einer Mannlochdeckelanordnung;
Figur 7 eine Schnittdarstellung (Schnitt B-B) des in Figur 6 dargestellten Mannlochbereichs;
Figur 8 eine weitere Schnittdarstellung (C-C) des in Figur 6 dargestellten Mannlochbereichs;
Figur 9 eine vergrößerte Darstellung des Details D aus Figur 8;
Figur 10 ein zweites Ausführungsbeispiele einer erfindungsgemäßen Verschlussanordnung;
Figur 11 ein drittes Ausführungsbeispiel einer erfindungsgemäßen Verschlussanordnung;
Figur 12 ein viertes Ausführungsbeispiel einer erfindungsgemäßen Verschlussanordnung

Der in Figur 1 dargestellten Tankcontainer 1 weist einen zylindrischen, gegebenenfalls isolierten und an seiner Außenseite mit Kühlkanälen versehenen Behälter 2 auf, der in einem Rahmenwerk 3 gehalten wird.

Im Scheitel des Behälters ist ein Haubenkasten 4 mit Scheitelanschlüssen angeordnet. An seinem hinteren Ende ist eine Ventilkammer 5 mit weiteren Anschlüssen sowie ein Datenerfassungs- und Übertragungsgerät 6 angeordnet.

Figur 2 zeigt die andere Seite des Tankcontainers 1 an der ein Kühlaggregat 7 angebracht ist, mit dem über Kühlkanäle und einen Kühlmittel die Behälterwand und damit die im Innern des Behälters 2 befindliche Ladung gekühlt werden kann.

Figur 3 zeigt die in der Ventilkammer 5 angeordneten Anschlüsse. Dargestellt ist eine Untenentleerung 8 mit einem für den Sterilbetrieb geeigneten Ventil 9, das beispielsweise als sterilisierbares Diaphragma-Ventil ausgebildet ist.

Andere geeignete Ventile sind auch sogenannte Leckageventile, bei denen zwei Medien (Produkt/Ladegut, Reinigungs-/ Abschirmmedium) in einem Produkt- und einem Leckageraum voneinander abgetrennt werden. Der Leckageraum kann dabei unabhängig vom Produktraum gereinigt, gespült oder mit einem Keimbarrierefluid (Alkohol) gefüllt werden. Es gibt Ausführungen solcher Leckageventile, die zusätzlich mit einer getrennt spülbaren Probeentnahme versehen sind. Für das Keimbarrierefluid ist ein zusätzliches Reservoir vorgesehen. Solche Ventile sind dann mit den entsprechenden Anschlüssen zur Produktentnahme und zum Spülen mit Dampf/Wasser und/oder zum Belegen mit einem Gas (z.B. Stickstoff) versehen.

Weiter ist ein Gasanschluss 10 vorgesehen, der im Scheitelbereich des Behälters 2 mündet und über den der freie Raum über dem Füllspiegel des Ladeguts mit einem Gas, zum Beispiel Stickstoff, gefüllt werden kann. Dieses Gas schirmt das Ladegut gegen Umgebungsluft bzw. Sauerstoff ab und hemmt oder verhindert so mögliches Keimwachstum. Weiter ist eine Probenentnahmearmatur 11 vorgesehen.

Figur 4 zeigt weitere im Haubenkasten 4 ungeordnete Anschlüsse, nämlich eine Mannlochanordnung 12, ein kombiniertes Druckvakuumventil 13, dass gegebenenfalls mit einem Sterilfilter ausgestattet ist. Sowie den in den Behälter 2 mündenden Gasanschluss 14, der mit dem Gasanschluss 10 im Untenentleerungsbereich verbunden ist.

Figur 5 zeigt den Tankcontainer 1, der mit einer Sendeeinrichtungen 15 versehen ist, die vom Datenerfassungs- und Übertragungsgerät 6 erfasste Daten (z.B. Druck, Temperatur, Einstellgrößen des Kühlaggregat) per Funk oder Datenfunk an einen entfernten Leitstand 16 übermittelt, über den Funktionen des Containers überwacht und/oder ferngesteuert werden können. Der jeweilige Aufenthaltsort des Tankcontainers 1 wird über ein

Satellitennavigationssystem 17 (GPS) oder ein anderes geeignetes System bestimmt und ebenfalls an den Leitstand übermittelt.

Die Figuren 6-9 zeigen ein Ausführungsbeispiel einer erfindungsgemäßen Verschlussanordnung, die als Mannlochanordnung 12 ausgebildet ist.

Die Mannlochanordnung 12 umfasst einen Mannlochdeckel 20 mit einer gewölbten Scheibe 21 und einem Dichtungsflansch 22. Der Deckel sitzt auf einem rohrförmigen Stutzen 23, der die Mannlochöffnung 24 im Behälter 2 umgibt und an seinem Rand mit diesem verschweißt ist.

Der Deckel 20 ist auf einem Flanschkragen 25 des Stutzens 22 angeordnet und über Klappschrauben 26 fixierbar. Dabei bildet die Stirnfläche 27 des Flanschkragens 25 einen ersten Dichtbereich. Am äußeren Rand des Dichtungsflansches 22 ist ein der Stirnfläche 27 entsprechender zweiter Dichtbereich 28 ausgebildet. Dieser umfasst eine äußere und innere Ringnut 29 und 30, in die jeweils ein äußerer und innerer Dichtungsring 31 und 32 eingelegt ist.

Außerhalb des äußeren Dichtungsrings 31 ist am Dichtungsflansch 22 eine Zentrierkragen 33 angearbeitet, der einen entsprechenden Rücksprung 34 am Flanschkragen 25 übergreift und den zweiten Dichtbereich 28 auf dem ersten Dichtbereich 27 (Stirnfläche) so zentriert, dass der äußere und innere Dichtungsring 31, 32 auf der Stirnfläche 27 aufliegen.

Zwischen den beiden Dichtungsringen 31, 32 ist eine Nut 35 ausgearbeitet, die auch bei fest aufsitzenden Dichtungsflansch 22, und bei zusammengequetschten Dichtungsringen 31, 32 einen von der Stirnfläche 27 begrenzten Zwischenraum bildet.

Dieser Zwischenraum ist über zwei Anschlüsse 36 und 37 zugänglich. Wird dieser Zwischenraum (Nut 35) mit einem sterilisierenden Fluids gefüllt oder evakuiert, so bildet die Nut 35 eine Keimbarriere, die verhindert, dass von außen eindringende Keime durch die Dichtungsanordnung in das Innere des Behälters 2 gelangen. Über die Anschlüsse 36, 37 ist es möglich ein sterilisierendes Fluids zu- und/oder abzuführen bzw. den Zwischenraum ständig zu spülen. Beim Spülen werden über den äußeren Dichtungsringen 31 eintretende Keime aus dem Zwischenraum 35 herausgespült, bevor sie den inneren Dichtungsring 32 passieren können. Dazu kann ein Fluidspeicher vorgesehen werden die über die Anschlüsse 36, 37 den Zwischenraum 35 ständig mit einem Fluids auffüllt. Der Fluidspeicher kann auch dazu dienen, den Zwischenraum 35 unter Überdruck zu halten, so dass bei Undichtigkeiten des äußeren Dichtungsringes 31 das herausströmende Fluid verhindert, dass Keime eindringen können.

Figur 10 zeigt ein zweites Ausführungsbeispiel einer erfindungsgemäßen Verschlussanordnung, bei welcher aus der Stirnfläche 27 eine Lamelle 38 in die Nut 35 hineinragt. Damit erhält der Zwischenraum einen labyrinthartigen Querschnitt, der die Passage zwischen äußerem Dichtring 31 und inneren Dichtring 32 verlängert und so die Funktion der Keimkarriere verbessern kann. Eintretende Keime müssen einen längeren Weg zurücklegen, bzw. wird deren Weg behindert, und können so besser neutralisiert werden.

Figur 11 zeigt ein drittes Ausführungsbeispiel, bei der in den Zwischenraum eine Einlage 39 eingelegt ist, die mit einem sterilisieren Fluids getränkt ist und so eine wirksame Keimbarriere bildet. Zur Positionierung dieser Einlage 39 sind entsprechende Nuten in der Stirnfläche 27 und zwischen den Dichtungsringen 31, 32 vorgesehen. In einer anderen Ausführung sind die Flächen zwischen den Dichtungsringen 31 und 32 bzw. die Stirnfläche 27 plan ausgeführt; die Einlage 39 wird dann lediglich durch die hervorstehenden Dichtungsringe 31, 32 positioniert.

Figur 12 zeigt ein weiteres Ausführungsbeispiel, bei welchem die Nut 35 über den Stutzen 22 zugänglich ist. Der Stutzen 22 ist als dickwandiger Flansch 26 ausgebildet, in dem die Anschlüsse 36, 37 ausgebildet sind. Dabei ragt ein Gewindeanschluss 41 radial von außen in den Flansch 26. Davon etwa rechtwinklig abzweigend mündet eine Bohrung 42 nach oben durch die Stirnfläche 27 den Zwischenraum (Nut 35). Der Deckel 20 weist eine zweite, innere gewölbte Scheibe 21' auf, die konvex nach inne gewölbt ist. Der Zwischenraum 40 zwischen den gewölbten Scheiben 21 und 21' verbessert die thermische Isolierung des Behälters 2 bzw. des Tankcontainers 1.

Weitere Ausführungen und Abwandlungen der Erfindung ergeben sich für den Fachmann im Rahmen der Ansprüche.

## Patentansprüche

1. Verschlussanordnung für einen Behälter, insbesondere für einen Tankcontainer (1), mit einem eine Behälteröffnung (24) umgebenden ersten Dichtbereich (27), einem die Behälteröffnung abdeckenden Deckel (20) mit einem dem ersten
Dichtbereich (27) entsprechenden zweiten Dichtbereich (28) und
einer zwischen dem ersten und zweiten Dichtbereich verlaufenden Dichtungsanordnung (29, 30, 31, 32),
wobei die Dichtungsanordnung (29, 30, 31, 31) einen äußeren und einen inneren Dichtungsring (31, 32) aufweist, die einen Zwischenraum bilden, der eine Keimbarriere (35, 38, 39) umfasst, **dadurch gekennzeichnet, dass** die Keimbarriere (35, 38, 39) ein sterilisierendes Fluid, insbesondere Alkohol, aufweist.

2. Verschlussanordnung nach Anspruch 1, bei welcher der Zwischenraum eine Kammer (35) aufweist, die mit einem Zulauf (36, 37) und/oder einem Ablauf (36, 37) versehen ist, durch die das sterilisierende Fluid zu- und/oder abführbar ist.

3. Verschlussanordnung nach Anspruch 2, bei welcher Zu- und/oder Ablauf jeweils mit Anschlüssen versehen sind, über die der Zwischenraum mit einer Zufuhr- und/oder Umwälzeinrichtung koppelbar ist.

4. Verschlussanordnung nach einem der vorhergehenden Ansprüche, bei welcher der Zwischenraum eine Einlage (39) aufweist, welche das sterilisierende Fluid aufnimmt.

5. Verschlussanordnung nach einem der vorhergehenden Ansprüche , bei welcher der erste und zweite Dichtbereich mit ineinandergreifenden Lamellen (38) und/oder Nuten (35) versehen sind, so dass der Zwischenraum einen Labyrinth artigen Querschnitt aufweist.

6. Mannlochanordnung (12) mit einer Verschlussanordnung nach einem der vorhergehenden Ansprüche.

7. Tankcontainer (1) mit einer Verschlussanordnung nach einem der Ansprüche 1 bis 5.

8. Verfahren zum aseptischen Transport von Lebensmitteln, insbesondere von Orangensaft, mit:
Bereitstellen eines Tankcontainers (1) mit einer Verschlussanordnung nach einem der Ansprüche 1 bis 5,
Befüllen des Transportbehälters mit flüssigem Lebensmittel, Transport des Transportbehälters, Entleeren des Transportbehälters

9. Verfahren nach Anspruch 8, welches zusätzlich wenigstens einen der folgenden Schritte umfasst:
Temperieren des Tankcontainers, Erfassen der Temperatur, Erfassen des Aufenthaltsortes,
Speichern der Temperatur- und/oder Ortsdaten , Übermitteln von Orts- und/oder Temperaturdaten an eine Transportüberwachungsstelle,
Steuern einer Temperiereinrichtungen (Kühleinrichtung) mittels der erfassten Daten, Auswerten der Daten,
Klassifizieren der Produktqualität anhand der ausgewerteten Daten.

## Claims

1. Closing arrangement for a vessel, specifically a tank container (1), with
a first sealing area (27) surrounding a vessel opening (24)
a lid (20) which covers the vessel opening and comprises a second sealing area (28) corresponding to the first sealing area (27), and
a sealing arrangement (29, 30, 31, 32) disposed between the first and second sealing area, wherein the sealing arrangement (29, 30, 31, 32) comprises an outer and inner sealing ring (31, 32) which define a gap in between which comprises a germ barrier (35, 38, 39),
**characterized in that**
the germ barrier comprises the sterilising fluid, specifically alcohol.

2. Closing arrangement according to claim 1, wherein the gap comprises a chamber (35) which is provided with a supply (36, 37) and/or a discharge (36, 37) through which the sterilising fluid can be supplied or discharged.

3. Closing arrangement according to claim 2, wherein the supply and/or discharge is provided with connections by which the gap is connectable to a supply and/or circulation arrangement.

4. Closing arrangement according to one of the preceding claims, wherein the gap comprises a filling (39) which absorbs the sterilising fluid.

5. Closing arrangement according to one of the preceding claims, wherein the first and second sealing area is provided with fins (38) and/or grooves (35) engaging each other to form a labyrinth shaped cross-section of the gap.

6. Manlid arrangement (12) with a closing arrangement according to one of the preceding claims.

7. Tank container (1) with a closing arrangement according to one of claims 1 to 5.

8. Method for the aseptic transport of foodstuff, specifically orange juice, with:
- providing a transport vessel specifically a tank container with a closing arrangement according to one of claims 1 to 5,
- filling the transport vessel with liquid food,
- transport of the transport vessel,
- discharging the transport vessel.

9. Method according to claim 8, comprising at least one of the following steps:
- tempering the tank container,
- detecting the temperature,
- detecting the location,
- storing the temperature and/or the location data
- transmitting the location and/or temperature data to a transport monitoring site,
- controlling a tempering (cooling) arrangement by means of the detected data,
- analysing the data,
- classifying the product quality by means of the analysed data.

## Revendications

1. Système de fermeture destiné à un récipient, en particulier à un conteneur-citerne (1), comprenant une première zone d'étanchéité (27) entourant une ouverture de récipient (24), un couvercle (20) recouvrant l'ouverture de récipient et comportant
une deuxième zone d'étanchéité (28) correspondant à la première zone d'étanchéité (27), et
un dispositif d'étanchéité (29, 30, 31, 32) s'étendant entre les première et deuxième zones d'étanchéité,
le dispositif d'étanchéité (29, 30, 31, 31) présentant des bagues d'étanchéité extérieure et intérieure (31, 32) qui forment un espace comprenant une barrière contre les germes (35, 38, 39), **caractérisé en ce que** la barrière contre les germes (35, 38, 39) présente un fluide stérilisant, en particulier de l'alcool.

2. Système de fermeture selon la revendication 1, dans lequel l'espace présente une chambre (35) qui est pourvue d'une arrivée (36, 37) et/ou d'une évacuation (36, 37) par l'intermédiaire desquelles le fluide stérilisant peut être amené et/ou évacué.

3. Système de fermeture selon la revendication 2, dans lequel l'arrivée et/ou l'évacuation sont respectivement pourvues de raccords, par l'intermédiaire desquels l'espace peut être couplé à un dispositif d'amenée et/ou de circulation.

4. Système de fermeture selon l'une des revendications précédentes, dans lequel l'espace présente une garniture (39) qui absorbe le fluide stérilisant.

5. Système de fermeture selon l'une des revendications précédentes, dans lequel la première et la deuxième zone d'étanchéité sont pourvues de lamelles (38) et/ou de rainures (35) s'engageant les unes dans les autres, de sorte que l'espace présente une section transversale de type labyrinthe.

6. Système d'ouverture de visite (12) comprenant un système de fermeture selon l'une des revendications précédentes.

7. Conteneur-citerne (1) comprenant un système de fermeture selon l'une des revendications 1 à 5.

8. Procédé de transport aseptique d'aliments, en particulier de jus d'orange, comprenant :
la mise en place d'un conteneur-citerne (1) doté d'un système de fermeture selon l'une des revendications 1 à 5,
le remplissage du récipient de transport avec un aliment liquide, le transport du récipient de transport, la vidange du récipient de transport.

9. Procédé selon la revendication 8, qui comprend en plus au moins une des étapes suivantes :
mise à température du conteneur-citerne, mesure de la température, détermination du lieu d'arrêt,
mémorisation des données de température et/ou de lieu, transmission des données de lieu et/ou de température à un point de surveillance de transport,
commande d'un dispositif de mise à température (dispositif de refroidissement) à l'aide des données recueillies, exploitation des données,
classification de la qualité de produit à l'aide des données exploitées.
